# EUROPÄISCHE PATENTSCHRIFT

(11) **EP 0 694 655 B1**
(45) Veröffentlichungstag und Bekanntmachung des Hinweises auf die Patenterteilung: **18.03.1998**
(21) Anmeldenummer: 95110062.7
(22) Anmeldetag: 28.06.1995
(51) Int. Cl.: E03C 1/02, E03C 1/044

(54) **Sicherheitseinrichtung für sanitäre Einrichtungen**
Security device for sanitary equipments
Dispositif de sécurité pour installations sanitaires

(30) Priorität: 07.07.1994 DE 4423857
(43) Veröffentlichungstag der Anmeldung: 31.01.1996
(73) Patentinhaber: Hans Grohe GmbH & Co. KG, 77761 Schiltach (DE)
(72) Erfinder: Heinzelmann, Werner, D-72275 Alpirsbach (DE); Lorch, Werner, D-78713 Schramberg (DE)
(74) Vertreter: Patentanwälte Ruff, Beier, Schöndorf und Mütschele

(56) Entgegenhaltungen:
- DE-A- 2 416 385
- DE-A- 4 224 684
- US-A- 4 854 499
- US-A- 5 259 554
- US-A- 5 261 597

## Beschreibung

Die Erfindung betrifft eine Sicherheitseinrichtung für sanitäre Einrichtungen. Unter sanitärer Einrichtung soll beispielsweise ein Mischventil mit einem Wannenauslauf und einer Brause verstanden werden. Unter dem Begriff soll ebenfalls eine reine Brauseeinrichtung mit einer oder mehreren Brausen verstanden werden.

Es ist bereits ein Mischventil für einen Wannenauslauf und eine Brause bekannt, bei dem zusätzlich zu dem Mischventil und dem Brauseumsteller ein Sicherheitsventil mit einem Thermostaten eingebaut ist, das bei Erreichen einer bestimmten Temperatur den Brauseabgang verschließt und bei Unterschreiten wieder einschaltet. Dieses Mischventil benötigt also ein zusätzliches Ventil. Wenn sich die Temperatur des Duschwassers dem kritischen Wert nähert, drosselt der Thermostat den Brauseabgang allmählich, so daß bei längerem Duschen mit einer Temperatur unmittelbar unterhalb des kritischen Werts nur sehr wenig Wasser zum Brausen abgegeben werden kann.

Es ist bereits eine Sicherheitseinrichtung mit den Merkmalen des ersten Teils des Anspruchs 1 bekannt (US-A-4 854 499). Diese Sicherheitseinrichtung muß als zusätzliches Element in eine zu einem Brausekopf führende Leitung eingesetzt werden. Das Gerät enthält zwei Bimetallscheiben, die bei Erreichen einer bestimmten Grenztemperatur umschnappen und dadurch die zu dem Brausekopf führende Leitung verschließen und das Wasser an eine andere Stelle ableiten. Sobald die Temperatur des Wassers wieder unter die Grenztemperatur abfällt, springen sie Bimetallscheiben zurück und leiten das Wasser wieder zu dem Brausekopf.

Weiterhin bekannt ist ein Brausekopf (US-PS 4210284), bei dem ein eingebauter Thermostat bei Erreichen einer kritischen Temperatur einen Strömungsquerschnitt zuerst drosselt und dann schließt.

Der Erfindung liegt die Aufgabe zugrunde, eine Sicherheitseinrichtung für sanitäre Anlagen zu schaffen, die einfach aufgebaut ist und mit geringem zusätzlichem Aufwand auskommt.

Zur Lösung dieser Aufgabe schlägt die Erfindung eine Sicherheitseinrichtung mit dem Merkmalen des Anspruchs 1 vor. Weiterbildungen der Erfindung sind Gegenstand der Unteransprüche.

Das Umstellelement dient also dazu, bei Erreichen einer kritischen Temperatur den Wasserauslauf abzuschalten. Damit wird die Gefahr einer Verletzung des Benutzers durch zu heißes Wasser beseitigt.

Das Umstellelement ist also ein Teil der Sanitärarmatur, beispielsweise ein Umstellelement, das zwischen einem Brauseabgang und einem Wannenabgang umschaltet. In diesem Fall wird im Gegensatz zu dem eingangs genannten Stand der Technik also kein zusätzliches Ventil in die sanitäre Einrichtung eingebaut, sondern ein Umstellelement, das ein Umstellventil bildet, wird von einem temperaturempfindlichen Element mechanisch beaufschlagt. Dadurch ist die sanitäre Einrichtung einfach im Aufbau.

Das Umstellelement wird natürlich nur dann in die erwähnte eine Stellung umgestellt, wenn es vorher in der anderen Stellung war. Diese Stellung soll im folgenden als Sicherheitsstellung bezeichnet werden.

Die der Sicherheitsstellung des Umstellelements zugeordnete Wasserführung kann zu irgendeiner Einrichtung führen, die eine Sicherheitsfunktion übernimmt.

Insbesondere ist vorgesehen, daß die der Sicherheitsstellung zugeordnete Wasserführung zu einem Wasserauslauf führt, der für einen Benutzer eine geringere oder gar keine Gefährdung darstellt.

Erfindungsgemäß kann in Weiterbildung vorgesehen sein, daß das Temperaturelement derart ausgebildet ist, daß die Umstellung des Umstellelements bei der Grenztemperatur sprungartig bewirkt wird. Damit wird der eingangs erwähnte Nachteil des Stands der Technik vermieden, daß nämlich bei langsam ansteigender Temperatur der Strömungsquerschnitt beispielsweise der Brauseeinrichtung allmählich verringert wird.

Die Erfindung schlägt als eine Möglichkeit vor, daß das Umstellelement nach Umstellung auch bei wieder sinkender Temperatur in der Sicherheitsstellung bleibt. Es muß dann in diesem Fall von Hand oder durch eine andere Einrichtung wieder umgestellt werden, falls die ursprüngliche Stellung wieder eingenommen werden soll.

Erfindungsgemäß kann vorgesehen sein, daß das Umstellelement manuell zum Umschalten zwischen den beiden Wasserführungen in mindestens einer Richtung betätigbar ist.

Beispielsweise kann es sich bei dem Umstellelement um einen sogenannten automatischen Brauseumsteller handeln. Diese Brauseumsteller werden von Hand in eine dem Brauseabgang zugeordnete Stellung gebracht und bleiben in dieser Stellung dann so lange, wie das Wasser fließt. Sie werden nämlich in dieser Stellung durch den Wasserdruck gehalten. Sobald das Mischventil geschlossen wird und der Wasserdruck abfällt, wird der Brauseumsteller durch eine Feder in eine dem Wannenauslauf zugeordnete Stellung zurückgedrückt. Hier wirkt die Erfindung nun ganz besonders sinnvoll und einfach, da der Temperaturfühler dann nur auf den Brauseumsteller einzuwirken braucht und diesen auch nur um einen kleinen Betrag verschieben muß. Schon bei kleiner Verschiebung öffnet sich der Wannenabgang, und der Wasserdruck hält den Umsteller nicht mehr in seiner Brausestellung, so daß der Umsteller dann schon von der Feder in die dem Wannenauslauf entsprechende Stellung gebracht wird. Der Wannenauslauf stellt eine geringere Gefährdung für den Benutzer dar als die Brause.

Erfindungsgemäß kann vorgesehen sein, daß die der Sicherheitsstellung zugeordnete Wasserführung zu einem Wannenauslauf führt, beispielsweise einem Badewannenauslauf oder auch einem Duschwannenauslauf, der im Fußbereich angeordnet sein kann. In diesem Fall kann der Benutzer zunächst an einem Thermostat die Temperatur des Duschwassers einstellen und mit dem Fuß überprüfen, bis er die richtige Temperatur gefunden hat und dann den Brauseumsteller betätigt, um sich zu duschen.

Es kann erfindungsgemäß ebenfalls vorgesehen sein, daß die der Sicherheitsstellung zugeordnete Wasserführung direkt zu dem Wannenablauf führt, sowohl bei einer Badewanne als auch bei einer Duschwanne. In diesem Fall kann der Benutzer gar nicht erst mit dem zu heißen Wasser in Berührung kommen.

Erfindungsgemäß kann ebenfalls vorgesehen sein, daß das Umstellelement bei wieder sinkender Temperatur in die Ausgangsstellung zurückgestellt wird. Dies ist insbesondere dann von Vorteil, wenn die der Sicherheitsstellung zugeordnete Wasserführung zu einem nicht benutzbaren Wasserauslauf führt.

Erfindungsgemäß kann vorgesehen sein, daß das temperaturempfindliche Element ein Bimetall aufweist, insbesondere eine Bimetallfeder. Insbesondere dann, wenn das Umstellelement nach Art eines Brauseumstellers aufgebaut ist, kann ein Bimetallelement ausreichen, bei Erreichen der Grenztemperatur die Umstellung des Umstellers nur auszulösen, die dann von der sowieso vorhandenen Feder bzw. aufgrund des nicht mehr einseitigen Wasserdrucks das Ventil vollständig umstellt. Als temperaturempfindliches Element kann beispielsweise ein Wachselement verwendet werden.

Die Erfindung schlägt ebenfalls vor, als temperaturempfindliches Element ein Element aus einer sogenannten Memory-Legierung zu verwenden, beispielsweise eine Feder. Dieses Material, das als Shape-Memory-Alloy (SMA) bezeichnet wird, hat die Eigenschaft, in einem sehr engen Temperaturbereich eine plötzliche Bewegung auszuführen, so daß auch hier der Effekt des allmählichen Verschließens einer Öffnung vermieden wird.

Weitere Merkmale, Einzelheiten und Vorzüge ergeben sich aus den Patentansprüchen, deren Wortlaut durch Bezugnahme zum Inhalt der Beschreibung gemacht wird, der folgenden Beschreibung einer bevorzugten Ausführungsform der Erfindung sowie anhand der Zeichnung.

Hierbei zeigt die einzige Zeichnungsfigur einen Teilschnitt durch ein Armaturengehäuse mit einem darin eingesetzten automatischen Brauseumsteller.

Die Zeichnung zeigt einen horizontal verlaufenden Teil 1 einer Sanitärarmatur, in die das von einem Mischventil kommende Wasser durch einen Kanal 2 eintritt und aus dem es rechts durch eine erste Wasserführung 3 beispielsweise zu einem Wannenauslauf und durch eine zweite Wasserführung 4 zu einem Brauseabgang gelangen kann.

In der Sanitärarmatur ist eine horizontal verlaufende Trennwand 5 vorgesehen, in die ein insgesamt mit 6 bezeichneter Brauseumsteller eingesetzt ist. Der Brauseumsteller 6 ragt an der Oberseite der Sanitärarmatur aus dieser heraus und weist dort einen Betätigungsgriff 7 auf. Die linke Hälfte des Brauseumstellers ist in einer Stellung gezeichnet, in der die zu dem Brauseanschluß 8 führende Wasserführung 4 mit Wasser versorgt wird, während die rechte Hälfte des Brauseumstellers 7 die Stellung zeigt, in der die zu einem Wannenauslauf führende Wasserführung 3 mit Wasser versorgt wird.

Je nach Stellung des Brauseumstellers 6 gelangt das Wasser durch die Trennwand 5 entweder zum Wannenauslauf oder zum Brauseanschluß 8. Der Brauseumsteller 6 enthält eine verschiebbare Ventilstange 9, an der zur Umstellung zwischen den beiden Wasserführungen 3, 4 ein Ventilverschlußkörper 10 angebracht ist, der eine umlaufende Dichtung 11 aufweist. Im mittleren Teil des Brauseumstellers 6 ist eine die Öffnung in der Trennwand 5 ausfüllende Querwand 12 mit einer zentralen Öffnung gebildet. Der Randbereich dieser Öffnung an der Unterseite der Querwand 12 bildet einen mit der Dichtung 11 zusammenwirkenden Ventilsitz.

Oberhalb des Ventilverschlußkörpers 10 erstreckt sich um die Ventilstange 9 herum eine Schraubendruckfeder 13, die den Brauseumsteller 6 in eine Stellung beaufschlagt, in der der Brauseabgang geschlossen ist, da der Ventilverschlußkörper 10 mit der Dichtung 11 auf dem an dem Brauseabgang 8 gebildeten Ventilsitz aufsitzt.

An dem unteren Ende der Ventilstange 9 ist eine mit Öffnungen 14 versehene Scheibe 15 befestigt. Die Scheibe liegt stromab des Ventilsitzes im Brauseanschluß 8. Zwischen einer stromab des Ventilsitzes für den Brauseanschluß 8 gelegenen Schulter 16 und der Scheibe 15 ist eine zweite Schraubendruckfeder 17 angeordnet. Diese wirkt in der gleichen Richtung wie die erstgenannte Schraubendruckfeder 13. Diese Schraubendruckfeder 17 bildet ein temperaturempfindliches Element, da sie aus SMA besteht, also einer Memory-Legierung. Ebenfalls möglich ist ein Bi-Metall-Element, ein Wachselement o. dgl.

Der Brauseumsteller 6 ist von unten her in die Öffnungen des Armaturengehäuses eingesetzt und von oben her mit Hilfe einer Überwurfmutter 18 festgelegt. Zum Abdichten dienen die verschiedenen O-Ringe.

An das untere Ende des Brauseanschlusses 8 kann an das dort vorhandene Außengewinde 19 ein Brauseschlauch oder eine weiterführende Leitung angeschlossen werden.

Die Wirkungsweise der in der Figur dargestellten Anordnung ist die folgende. Zum Umstellen des Brauseumstellers 6 zur Versorgung des Brauseabgangs 8 mit Wasser wird bei geöffnetem Mischventil der Brauseumsteller 6 durch Ziehen an dem Betätigungsgriff 7 nach oben umgestellt. In dieser links in der Figur dargestellten Stellung wirkt der Wasserdruck auf die Unterseite des Verschlußkörpers 10 und hält den Umsteller gegen die Wirkung der Schraubendruckfeder 13 in dieser Stellung fest. Das Wasser fließt zu dem Brauseabgang 8. Die temperaturempfindliche Schraubendruckfeder 17 ist so dimensioniert, daß bei einer für einen Benutzer erträglichen Temperatur des Brausewassers keine Federkraft erzeugt wird. Sobald jedoch eine bestimmte Grenztemperatur von beispielsweise 40 °C erreicht wird, ändert sich sprunghaft die Federkraft der SMA-Feder 17, so daß sie nun ausreichend stark auf die Scheibe 15 drückt und die Betätigungsstange 9 nach unten schiebt. Sobald der Ventilverschlußkörper 10 mit seiner Dichtung 11 von dem an der Querwand 12 gebildeten Ventilsitz abgehoben ist, wirkt der Wasserdruck nicht mehr einseitig auf den Ventilverschlußkörper 10, so daß die Bewegung nunmehr auch durch das Fehlen des einseitig wirkenden Wasserdrucks nicht mehr behindert wird. Das von dem Brauseumsteller 6 gebildete Umstellelement wird nun relativ ruckartig in eine Stellung gebracht, in der der Wasserauslauf zum Brauseabgang geschlossen und der Wasserabgang zum Wannenauslauf geöffnet ist.

Eine automatische Zurückstellung in den Brauseabgang bei Unterschreiten der Temperatur ist in dem dargestellten Beispiel nicht vorgesehen.

Der gleiche Vorgang des Umstellens tritt bei dem als Ausführungsbeispiel dargestellten Umsteller auch dann auf, wenn das Mischventil geschlossen ist, also der Wasserdruck aufhört.

Bei der dargestellten Ausführungsform kann die Druckfeder 17 aus SMA auch durch eine Druckfeder aus Bimetall ersetzt werden, sofern dafür gesorgt wird, daß die durch die Temperaturerhöhung bewirkte Ausdehnung des Bimetalls erst bei der Grenztemperatur zu einer Verschiebung der Ventilstange 9 führt. Dies kann beispielsweise dadurch erreicht werden, daß die Bimetall-Schraubendruckfeder in dem links in der Figur dargestellten Zustand eine geringere axiale Ausdehnung aufweist, also noch nicht an der Schulter 16 anliegt.

Bei der dargestellten Ausführungsform ist ein Brauseumsteller als Teil einer Sanitärarmatur dargestellt, der zwischen einem Wannenabgang und einem Brauseabgang umschaltet.

## Patentansprüche

1. Sicherheitseinrichtung für eine sanitäre Einrichtung, mit einem Armaturengehäuse (1), das einen Eintrittskanal (2), eine erste Wasserführung (3) zu einem ersten Wasserauslauf, und eine zweite Wasserführung (4) zu einem zweiten Wasserauslauf aufweist, mit einem Umstellelement (6), das zwei mögliche Stellungen aufweist und je nach seiner Stellung die jeweiligen Wasserführungen (3, 4) ein- bzw. ausschaltet, sowie mit einem temperaturempfindlichen Element (17), das auf das Umstellelement (6) einwirkt, bei Erreichen einer bestimmten Grenztemperatur anspricht und das Umstellelement (6) in seine eine Stellung umstellt, dadurch gekennzeichnet, daß das Umstellelement (6) ein Brauseumsteller ist, der manuell in eine eine der Wasserführungen (3, 4) öffnende Stellung bringbar ist, in dieser Stellung durch den Druck des strömenden Wassers offengehalten wird, und bei Wegfall des Wasserdruck automatisch geschlossen wird, und wobei die der Sicherheitsstellung des Umstellelements (6) zugeordnete Wasserführung zu einem Wasserauslauf mit einem geringeren Gefährdungspotential führt.

2. Sicherheitseinrichtung nach Anspruch 1, bei der das temperaturempfindliche Element (17) derart ausgebildet ist, daß es bei Erreichen der Grenztemperatur sprungartig anspricht.

3. Sicherheitseinrichtung nach einem der vorhergehenden Ansprüche, bei der das Umstellelement (6) nach Umstellung auch bei wieder sinkender Wassertemperatur in der Sicherheitsstellung verbleibt.

4. Sicherheitseinrichtung nach einem der vorhergehenden Ansprüche, bei dem die der Sicherheitsstellung des Umstellelements (6) zugeordnete Wasserführung (3) zu einem Wannenauslauf führt.

5. Sicherheitseinrichtung nach einem der Ansprüche 1 bis 4, bei der die der Sicherheitsstellung des Umstellelements (6) zugeordnete Wasserführung (3) direkt zu einem Wannenablauf führt.

6. Sicherheitseinrichtung nach einem der Ansprüche 1, 2, 4 oder 5 und 5 oder 6, bei der das Umstellelement (6) bei wieder sinkender Temperatur in die Ausgangsstellung zurückgestellt wird.

7. Sicherheitseinrichtung nach einem der vorhergehenden Ansprüche, bei der das temperaturempfindliche Element ein Bimetallelement, insbesondere eine Bimetallfeder aufweist oder von dieser gebildet wird.

8. Sicherheitseinrichtung nach einem der vorhergehenden Ansprüche, bei der das temperaturempfindliche Element eine Feder aus SMA aufweist.

## Claims

1. Safety device for sanitary equipment having a fitting housing (1), which has an entrance duct (2), a water passage (3) to a first water outlet and a second water passage (4) to a second water outlet, with a reversing element (6), which has two possible positions and, as a function of its position, switches on or off the particular water passage (3, 4), as well as with a temperature-sensitive element (17), which acts on the reversing element (6), responds on reaching a given temperature limit and reversing the reversing element (6) into its one position, characterized in that the reversing element (6) is a shower reverser, which can be manually brought into a position opening one of the water passages (3, 4), is kept open in this position by the pressure of the flowing water and when the water pressure stops is automatically closed and in which the water passage associated with the safety position of the reversing element (6) leads to a water outlet with a reduced danger potential.

2. Safety device according to claim 1, wherein the temperature-sensitive element (17) is constructed in such a way that it suddenly responds on reaching the temperature limit.

3. Safety device according to one of the preceding claims, wherein, after reversal, even with the water temperature dropping again, the reversing element (6) remains in the safety position.

4. Safety device according to one of the preceding claims, wherein the water passage (3) associated with the safety position of the reversing element (6) leads to a bath outlet.

5. Safety device according to one of the claims 1 to 4, wherein the water passage (3) associated with the safety position of the reversing element (6) leads directly to a bath outlet.

6. Safety device according to one of the claims 1, 2, 4 or 5 and or 6, wherein the reversing element (6) is returned to the initial position when the temperature drops again.

7. Safety device according to one of the preceding claims, wherein the temperature-sensitive element has a bimetallic element, particularly a bimetallic spring, or is formed by the same.

8. Safety device according to one of the preceding claims, wherein the temperature-sensitive element has a SMA spring.

## Revendications

1. Dispositif de sécurité pour un dispositif sanitaire, avec un corps d'armature (1), qui présente un canal d'entrée (2), un premier conduit d'eau (3) vers une première sortie d'eau, et un second conduit d'eau (4) vers une seconde sortie d'eau, avec un élément d'inversion (6), qui présente deux positions possibles et ouvre, respectivement ferme, les conduits d'eau (3, 4) en fonction de sa position, ainsi qu'avec un élément sensible à la température (17), qui agit sur l'élément d'inversion (6), réagit lorsqu'une température limite déterminée est atteinte et inverse l'élément d'inversion (6) dans sa première position, caractérisé en ce que l'élément d'inversion (6) est un inverseur de douche, qui peut être amené manuellement dans une position ouvrant un des conduits d'eau (3, 4), est maintenu ouvert dans cette position par la pression de l'eau en circulation, et est fermé automatiquement à la disparition de la pression de l'eau, et dans lequel le conduit d'eau associé à la position de sécurité de l'élément d'inversion (6) conduit à une sortie d'eau avec un risque potentiel moindre.

2. Dispositif de sécurité suivant la revendication 1, dans lequel l'élément sensible à la température (17) est configuré d'une façon telle qu'il réagisse brusquement lorsque la température limite est atteinte.

3. Dispositif de sécurité suivant l'une quelconque des revendications précédentes, dans lequel l'élément d'inversion (6) reste dans la position de sécurité après l'inversion même lorsque la température de l'eau baisse à nouveau.

4. Dispositif de sécurité suivant l'une quelconque des revendications précédentes, dans lequel le conduit d'eau (3) associé à la position de sécurité de l'élément d'inversion (6) conduit directement à une sortie de la cuvette.

5. Dispositif de sécurité suivant l'une quelconque des revendications 1 à 4, dans lequel le conduit d'eau (3) associé à la position de sécurité de l'élément d'inversion (6) conduit directement à une décharge de la cuvette.

6. Dispositif de sécurité suivant l'une quelconque des revendications 1, 2, 4 ou 5 et 5 ou 6, dans lequel l'élément d'inversion (6) est ramené dans la position de départ lorsque la température baisse à nouveau.

7. Dispositif de sécurité suivant l'une quelconque des revendications précédentes, dans lequel l'élément sensible à la température présente un élément bimétallique, en particulier un ressort bilame, ou est formé par ce dernier.

8. Dispositif de sécurité suivant l'une quelconque des revendications précédentes, dans lequel l'élément sensible à la température présente un ressort en SMA.
